# DEMANDE DE BREVET EUROPEEN

(11) **EP 0 320 394 A2**
(43) Date de publication de la demande: **14.06.1989**
(21) Numéro de dépôt: 88403127.9
(22) Date de dépôt: 09.12.1988
(51) Int. Cl.: C11D 7/50, C11D 7/52, A01N 25/02, C23G 5/032

(54) **Liquide adjuvant pour la pulvérisation et le lavage des pulvérisateurs**

(30) Priorité: 09.12.1987 FR 8717146
(71) Demandeur: Grandry, Gérard, F-31530 Levignac (FR)
(72) Inventeur: Grandry, Gérard, F-31530 Levignac (FR)
(74) Mandataire: Loyer, Bertrand

(57) **Abrégé**

Liquide destiné à servir d'adjuvant de pulvérisation pour produits phytosanitaires, au dégraissage, au lavage, ou au détachage , caractérisé par le fait qu'il est constitué par un mélange de :

a) un mouillant soluble à l'eau, en proportion de 1,4% à 8% en poids du produit final;

b) un solvant, soluble à l'eau, comportant la fonction cétone dans la proportion de 20 % à 75 % du produit final,

c) un solvant soluble à l'eau, à réaction fortement basique en proportion de 9% à 42% du produit final.

## Description

La présente invention concerne un liquide destiné à servir d'adjuvant pour la pulvérisation de produits phytosanitaires et présentant l'avantage de pouvoir aussi servir ainsi que pour le lavage, le dégraissage, ou le détachage.

Il est connu d'employer des adjuvants pour améliorer l'action des produits phytosanitaires, ce qui permet d'abaisser les doses de matières premières employées et donc d'abaisser le prix de revient des traitements. En particulier il est connu d'ajouter :
- un mouillant (ou détergent)
- une huile émulsionable dans l'eau
- un solvant tel que isophorone.

Ces adjuvants, bien que permettant de diminuer les doses de produits actifs présentent de nombreux inconvénients.

Les huiles et solvants employés sont sauf l'isophorone insolubles dans l'eau : il faut donc les mettre en émulsion. Les émulsions peuvent se dissocier et donc perdre leur efficacité : de plus ces huiles et solvants en émulsion peuvent encrasser les pulvérisateurs, provoquer la formation de dépôts, et provoquer le bouchage des jets en présence de certaines substances, comme par exemple des sels de cuivre. En outre l'isophorone, peu soluble, attaque certains joints et organes de pompe ; à cela s'ajoute le fait que l'isophorone provoque des maux de tête et insomnies.

De plus il est impossible de réaliser un mélange stable des trois produits, pouvant être conservé sans se dissocier; de sorte que les utilisateurs sont obligés de doser et verser successivement les composants dans un ordre déterminé. Cette contrainte provoque des erreurs ce qui fait que bien souvent l'utilisateur n'emploie qu'un seul produit, dont l'effet est alors très limité.

De plus, il est bien connu que la plupart des produits de traitement phytosanitaires et/ou insecticides présentent l'inconvénient de boucher plus ou moins les buses de pulvérisation rendant les pulvérisations inefficaces ou irrégulières ; de même certains de ces produits sont incompatibles entre eux. Il en résulte que pour être sûr de réaliser traitements efficaces l'utilisateur doit passer chaque jour un nombre d'heures non négligeable pour nettoyer son appareil de pulvérisation.

L'invention procure donc le double avantage d'abaisser le coût en matières premières des traitements ainsi que leur coût en main d'oeuvre.

La présente invention concerne un mélange de composants qui sont tous solubles dans l'eau, de sorte qu'il n'y a plus de problèmes de mise en émulsion et de dissociation ultérieure de cette émulsion. Ce produit comporte un mouillant avec une association de solvants pouvant comporter une pluralité de fonctions chimiques: réaction fortement basique et fonctions alcool, cetone, ester, amine afin de dissoudre non seulement au mieux les matières actives, mais encore la cuticule de la plante, et pouvant même réagir avec les matières actives elles-mêmes.

Le liquide selon l'invention est caractérisé par le fait qu'il est constitué par un mélange de :
a) un mouillant soluble à l'eau, en proportion de 1,4% à 8 % en poids,
b) au moins un solvant, soluble à l'eau, comportant la fonction cétone et éventuellement des solvents à fonction ester ou glycol ou alcool également solubles à l'eau, le ou les solvants étant présents dans le produit final dans la proportion de 20 % à 75 %.
c) un solvant soluble à l'eau, à fonction amine, à réaction fortement basique en proportion de 9% à 42%, ceci notamment dans le but d'obtenir une réaction alcaline favorable à l'action de la majorité des produits phytosanitaires ; et on peut même ajouter de la soude diluée dans l'eau.

L'association de solvants doit donc comporter au moins deux solvants comportant obligatoirement les fonctions amine et cetone, mais elle peut en comporter un plus grand nombre, et comporter notamment plusieurs fonctions alcools ou polyalcools ou esters. Le solvant à fonction cetone doit être présent en quantité au moins égale au solvent à fonction amine.

De préférence :
- une molécule comportant les fonctions alcool et ester, et aussi peu moussant que possible, par exemple le "Syntopon A100" de la société WITCO,
- le solvant à réaction basique est un ethanolamine, donc à réaction amine, et de préférence le monoethanolamine,
- le solvant à fonction cetone est du méthyléthylcetone,
- le solvant à fonction uniquement alcool est de l'alcool isopropylique,
- le solvant à fonction ester est le monopropylène glycol monométhyléther.

Lorsque l'on ajoute de la soude il faut d'une part la diluer dans de l'eau et d'autre part l'associer à un émulsifiant.

En ce qui concerne la dilution, la soude doit être dissoute dans 15 fois son poids d'eau. Il est sans intérêt de mettre davantage d'eau.

En ce qui concerne l'émulsifiant il doit être ajouté dans la proportion de 60% à 70% en poids de la quantité de soude dissoute.

La soude doit être ajoutée au liquide dans une proportion comprise entre 0,4 % et 1%.

L'émulsifiant peut être, par exemple, du monoléate de glycérol.

Les deux formulations indiquées ont été réalisées de la manière suivante (proportion en % en poids) :

### Première formulation sans soude :

On verse successivement en agitant en poids :
25,2 Monopropylène glycol monométhyl éther
24,1 Méthyl éthyl cetone
2,9 Ester d'alkylarylpolyglycol
30,5 Triéthanolamine
17,3 Alcool isopropylique
Densité à 20°C = 0,915.

Ce liquide versé dans l'eau à raison de 1 pour cent donne un pH de 9,5 environ, le Triéthanolamine ayant une réaction basique. La neutralisation exige environ 30 grammes d'acide sulfurique pour un litre de liquide dilué dans cent litres d'eau.

Un premier essai de dégraissage de moteur a été effectué. Le produit est appliqué au pinceau, un brossage est ensuite effectué, et ensuite un rinçage à l'eau. Le liquide ayant dissous les graisses et huiles, l'eau les émulsionne et les élimine.

Un deuxième essai de détachage de tissus à base de laine, coton ou fibres acryliques a été effectué.

Un chiffon imbibé de produit à été passé à plusieurs reprises sur chaque tissu. Ensuite un autre chiffon imbibé d'eau à été passé à plusieurs reprises à l'emplacement des taches. Ceci a complété le détachage car le produit détachant est soluble dans l'eau, et la formation d'auréole autour de l'emplacement des taches a été évitée.

### Deuxième formulation avec soude.

On verse successivement en agitant : en poids
0,45 soude dissoute dans 6,75 eau à 40°C environ,
3,00 ester d'alkylarylpolyglycol mélangé à 0,3° monoléate de glycérol tiédi afin de devenir liquide.
28,30 Triéthanolamine. La liquide d'abord trouble devient clair et transparent à partir de 19% environ de triéthanolamine.
29,20 méthyléthylcetone.
32,00 alcool isopropylique.

Il se produit une réaction lente entre la soude et le monoléate provoquant un épaississement du liquide. Une solution concentrée de soude additionnée de monoléate peut provoquer une formation très rapide de savon pâteaux ou même solide. D'où la nécessité de diluer ces deux constituants dans l'eau et éventuellement un autre constituant du liquide.

Liquide limpide, légèrement teinté en jaune, transparent, soluble dans l'eau en toutes proportions. Résiste au gel jusqu'à moins 17°C et au-delà ; mais en dessous de moins 10°C environ se produit un dépôt huileux qui disparaît lors du réchauffement. Densité à 20°C = 0,895.

Ce liquide a été expérimenté à raison de un litre hectare pour 125 litres d'eau. Il a permis une augmentation d'efficacité de + 50% à + 200% vérifié lors des essais en culture. La couleur jaune est devenu orangée en cours de conservation sans en altérer les propriétés.

Les produits expérimentés ont été les herbicides suivants : Diuron, Linuron, Diclofop-Méthyl, Fluroxypyr, Fluazifop-P-butyl, Haloxyfop-Ethoxyéthyl, Oxadiazon, Carbétamide, Méthabenzthiazuron, Paraquat et Glyphosate.

Il avait été stocké sans aucune précaution contre le gel depuis plusieurs mois avant l'emploi, et a subi des températures jusqu'à moins 18°C.

La première formulation et la deuxième formulation ont été mises en comparaison, la première a 0,8 litres pour 125 litres d'eau/hectare et la deuxième-avec soude- à 1 litre pour 125 litres d'eau également avec augmentation d'efficacité comparable, ou plus faible.

L'agriculteur emploie un seul liquide au lieu de trois. Ce liquide, soluble dans l'eau du pulvérisateur, supprime l'encrassement de l'appareil, et l'attaque des joints et organes de la pompe. Son odeur n'est pas désagréable. Il ne provoque pas de précipité, ni de dépôt avec bouchage des jets en présence de certaines substances comme les sels de cuivre.

Les applications pratiques de l'invention sont :
- Pour toutes les formulations ; l'emploi dans l'eau du pulvérisateur pour améliorer l'efficacité des traitements phytosanitaires et empêcher la formation de précipités ou dépôts et l'encrassement du pulvérisateur et le bouchage des jets. La quantité d'eau ne doit pas excéder 250 litres d'eau par hectare.

Le nettoyage des pulvérisateurs en solution à environ 4% dans l'eau, suivi d'un rinçage à l'eau pure.

Le dégraissage et le nettoyage des pièces métalliques et des moteurs, employé pur, suivi, aussi d'un rinçage à l'eau.
- pour les formulations sans soude, le détachage des vêtements.

## Revendications

1. Liquide destiné à servir d'adjuvant de pulvérisation pour produits phytosanitaires, au dégraissage, au lavage, ou au détachage, caractérisé par le fait qu'il est constitué par un mélange de :
a) un mouillant soluble à l'eau, en proportion de 1,4% à 8 % en poids du produit final,
b) un solvant, soluble à l'eau, comportant la fonction cétone dans la proportion de 20 % à 75 % du produit final,
c) solvant soluble à l'eau, à réaction fortement basique en proportion de 9% à 42% du produit final.

2. Liquide selon la revendication 1, caractérisé par le fait qu'on ajoute au solvant soluble à l'eau à fonction cetone un ou plusieurs autres solvants également solubles à l'eau à fonction ester, glycol ou alcool, le ou les solvents étant présents dans la solution finale dans la proportion de 20% à 75%.

3. Liquide selon la revendication 2 dans lequel l'association de solvants non basiques peut comporter deux solvants : un à fonction cetone, un à fonction ester dans les proportions suivantes du produit final:
- solvant à fonction cetone 20% à 60%
- solvant à fonction ester 15% à 40%, un même solvant pouvant comporter plusieurs fonctions.

4. Liquide selon les revendications 1 à 3 dans lequel le mouillant est du "Syntopon A100".

5. Liquide selon les revendications 1 à 4 dans lequel le solvent à réaction basique est du monoethanolamine.

6. Liquide selon les revendications 1 à 5 dans lequel le solvant à fonction cetone est du methyléthylcetone.

7. Liquide selon les revendications 1 à 6 dans lequel est ajouté un solvant à fonction uniquement alcool dans une proportion maximale de 40% du produit final.

Liquide selon les revendications 1 à 7 dans lequel le solvant à fonctions alcool et ester est le monopropylène glycol monométhyléther.

9. Liquide selon l'une quelconque des revendications 1 à 8 dans lequel le mélange comporte en outre : 0,4 à 1% de soude dissoute dans au moins 15 fois son poids d'eau,
- et un émulsifiant dans une proportion de 60% à 70% en poids de la quantité de soude dissoute.

10. Liquide selon la revendication 9 dans lequel l'émulsifiant est du monoléate de glycérol.
